# EUROPÄISCHE PATENTSCHRIFT

(11) **EP 2 287 426 B1**
(45) Veröffentlichungstag und Bekanntmachung des Hinweises auf die Patenterteilung: **07.09.2011**
(21) Anmeldenummer: 10171718.9
(22) Anmeldetag: 03.08.2010
(51) Int. Cl.: E05B 63/20, E05B 59/00, E05C 9/02

(54) **Schlossanordnung einer Tür, eines Fensters oder dergleichen sowie Tür, Fenster oder dergleichen mit einer Schlossanordnung**
Lock assembly of a door, a window or similar and door, window or same with a lock assembly
Agencement de serrure d'une porte, d'une fenêtre ou analogue et porte, fenêtre ou analogue dotée d'un tel agencement de serrure

(30) Priorität: 05.08.2009 DE 202009010618 U
(43) Veröffentlichungstag der Anmeldung: 23.02.2011
(73) Patentinhaber: ROTO FRANK AG, 70771 Leinfelden-Echterdingen (DE)
(72) Erfinder: Strle, Dusan, 1386 Stari trg pri Lozu (SI); Tadic, Peter, 1386 Stari trg pri Lozu (SI)
(74) Vertreter: Schmitt, Martin

(56) Entgegenhaltungen:
- EP-A1- 0 092 630
- EP-A2- 0 381 820
- DE-U1- 8 909 802
- US-A1- 2004 066 046

## Beschreibung

Die Erfindung betrifft eine Schlossanordnung einer Tür, eines Fensters oder dergleichen, mit einem Riegelelement sowie mit einer Entriegelungseinrichtung und einer Verriegelungseinrichtung für das Riegelelement,
- wobei das Riegelelement mittels der Entriegelungseinrichtung aus einem Verriegelungszustand in einen Entriegelungszustand und mittels der Verriegelungseinrichtung aus einem Entriegelungszustand in einen Verriegelungszustand überführbar ist,
- wobei die Verriegelungseinrichtung ein Riegel-Betätigungselement sowie eine Antriebseinrichtung hierfür aufweist,
- wobei das Riegel-Betätigungselement an derjenigen Seite eines Abdeckungselementes der Schlossanordnung vorgesehen ist, welches bei Einbaulage der Schlossanordnung der betreffenden Tür, dem betreffenden Fenster oder dergleichen zugewandt ist,
- wobei die Antriebseinrichtung für das Riegel-Betätigungselement einen Kraftspeicher aufweist, der aufgrund einer Betätigung der Entriegelungseinrichtung aufladbar und der im aufgeladenen Zustand mittels einer Schalteinrichtung aktivierbar ist,
- wobei sich der aktivierte Kraftspeicher entlädt und aufgrund dessen das Riegel-Betätigungselement mit einer Betätigungsbewegung antreibt, aufgrund derer die Verriegelungseinrichtung das Riegelelement aus einem Entriegelungszustand in einen Verriegelungszustand überführt,
- wobei ein Schaltelement der Schalteinrichtung das durch den aufgeladenen Kraftspeicher zur Ausführung einer Betätigungsbewegung beaufschlagte Riegel-Betätigungselement in einer Deaktivierungsstellung gegen eine Betätigungsbewegung sperrt und in einer Aktivierungsstellung für eine Betätigungsbewegung freigibt und,
- wobei der Kraftspeicher der Antriebseinrichtung für das Riegel-Betätigungselement an der dem Riegel-Betätigungselement gegenüberliegenden Seite des Abdeckungselementes angeordnet ist.

Eine Schlossanordnung ist z. B. offenbart in EP 1 574 644 A2. Bei dem Stand der Technik handelt es sich um eine manuell betätigte Schließanlage mit Mehrfachverriegelung. An einem Zentralschloss der vorbekannten Anordnung sind ein Drücker sowie ein Schließzylinder vorgesehen. Durch Drücker- und/oder durch Schlüsselbetätigung werden Treibstangen, die an der Rückseite einer Stulpschiene geführt sind, in Stulpschienenlängsrichtung angetrieben. In Abhängigkeit von ihrer Bewegungsrichtung überführen die Treibstangen Riegel von Zusatzverriegelungen aus einer Öffnungs- in eine Verriegelungsstellung oder aus einer Verriegelungs- in eine Öffnungsstellung.

Des Weiteren ist ein "Automatikschloss" bekannt aus DE 89 09 802 U1. Die vorbekannte Schlossanordnung ist zur Montage an der Falzseite eines Schiebetürflügels bestimmt. Sie umfasst eine Stulpschiene sowie eine Treibstange, die an der Rückseite der Stulpschiene in Stulpschienenlängsrichtung beweglich geführt ist. Bei Einbaulage der Schlossanordnung liegt die Treibstange im Innern einer an dem betreffenden Türflügel falzseitig vorgesehenen Beschlagteilnut. Die Stulpschiene deckt die Beschlagteilnut ab. Mittels einer Handhabe kann die Treibstange längs der Stulpschiene in einer Entriegelungsrichtung verschoben werden. Dabei werden an der Treibstange angebrachte Riegelzapfen aus einer Verriegelungsstellung, in welcher sie in ein zugehöriges Schließblech eingreifen, in eine Entriegelungsstellung bewegt, in welcher sie außerhalb des betreffenden Schließblechs liegen. Zeitgleich mit der Entriegelung des Türflügels spannt die in Entriegelungsrichtung bewegte Treibstange einen als Schraubenfeder ausgeführten Kraftspeicher, der zwischen der Stulpschiene und der Treibstange angeordnet ist. Untergebracht ist der Kraftspeicher in einer Kammer, die von gegensinnigen Abkröpfungen der Stulpschiene einerseits und der Treibstange andererseits begrenzt wird. Im aufgeladenen Zustand beaufschlagt der Kraftspeicher die Treibstange in einer der Entriegelungsrichtung entgegengesetzten Verriegelungsrichtung. Bei geöffnetem Türflügel wird die Treibstange durch einen schaltbaren Sperrmechanismus gegen eine unter der Wirkung des sich entladenden Kraftspeichers ausgeführte Entriegelungsbewegung blockiert. Der schaltbare Sperrmechanismus ist im Innern einer weiteren von gegensinnigen Abkröpfungen der Stulpschiene sowie der Treibstange gebildeten Kammer angeordnet. Die Kammer für den schaltbaren Sperrmechanismus und die Kammer für den Kraftspeicher sind in Längsrichtung der Stulpschiene verhältnismäßig weit voneinander beabstandet. Wird der geöffnete Türflügel geschlossen, so läuft ein Steuerelement des schaltbaren Sperrmechanismus auf einen Anschlag an dem festen Türrahmen auf. Infolgedessen gibt der schaltbare Sperrmechanismus die Treibstange frei und die Treibstange bewegt sich aufgrund der Beaufschlagung durch den sich entladenden Kraftspeicher selbsttätig in Verriegelungsrichtung. Bei der Verriegelungsbewegung der Treibstange gelangen die an dieser angebrachten Riegelzapfen in Eingriff mit den zugeordneten Schließblechen.

Des Weiteren ist eine Schlossanordnung der eingangs genannten Art z. B. aus der EP 0 381 820 A2 bekannt. Durch Drehen einer Handhabenuss mittels einer Handhabe wird ein Treibstangenanschlussschieber des dort beschriebenen Treibstangenverschlusses verschoben. Gleichzeitig wird ein anderer Treibstangenanschlussschieber über eine Schwinge in entgegengesetzter Richtung geschoben. An den Treibstangenanschlussschiebern ist jeweils ein Treibstangen-Anschlussstück befestigt. Zwischen den Treibstangen-Anschlussstücken ist eine gemeinsame Feder als Kraftspeicher vorgesehen, welche bei der vorstehend beschriebenen Bewegung der Treibstangenanschlussschieber komprimiert wird. An den Treibstangen-Anschlussstücken ist jeweils eine Treibstange befestigt. Die Treibstangenanschlussschieber sind gegenüber einer Stulpe innenliegend angeordnet. Die Treibstangenanschlussstücke, die Treibstangen sowie die als Kraftspeicher dienende Feder sind an der gegenüberliegenden Seite der Stulpe, also außenliegend, angeordnet. Mittels eines gegenüber einer Stulpe innenliegend angeordneten Sperrschlittens ist der untere Treibstangenanschlussschieber in einer angehobenen Stellung gegen eine Abwärtsbewegung sperrbar. Diese Raststellung ist mittels des Schließbetätigungshubes des Verschlusses freigebbar.

Die Erfindung betrifft schließlich auch eine Tür, ein Fenster oder dergleichen mit einer der vorstehenden Schlossanordnungen.

Die Aufgabe der Erfindung besteht darin, eine Schlossanordnung sowie eine Tür, ein Fenster oder dergleichen bereitzustellen, im Falle derer ein Umrüsten der Verriegelung von einer Ausführung mit Automatikfunktion in eine Ausführung ohne Automatikfunktion bzw. ein Umrüsten von einer Ausführung ohne Automatikfunktion in eine Ausführung mit Automatikfunktion mit geringem konstruktivem Aufwand möglich ist.

Erfindungsgemäß gelöst wird diese Aufgabe durch den Gegenstand des unabhängigen Anspruchs 1.

Gemäß Anspruch 1 ist das Schaltelement der Schalteinrichtung für den Kraftspeicher an der dem Riegel-Betätigungselement gegenüberliegenden Seite des Abdeckungselementes beweglich gelagert. Das Schaltelement der Schalteinrichtung für den Kraftspeicher ist ebenso wie der Kraftspeicher selbst eines derjenigen Bauteile, um welche die Basisausführung der Schlossanordnung an der Außenseite des Abdeckungselementes zu ergänzen ist, wenn die Funktion "automatische Verriegelung" integriert werden soll. Erfindungsgemäß lässt sich die anspruchsgemäße Schlossanordnung auf einfache Art und Weise in eine Ausführung ohne automatische Verriegelung umrüsten. Umgekehrt lässt sich im Falle der Basisausführung der Schlossanordnung die Funktion "automatische Verriegelung" mit geringem konstruktivem Aufwand integrieren.

Für den Anwender, insbesondere für den Tür- oder Fensteranbieter, vereinfachen sich die Verhältnisse aufgrund der Erfindung insofern, als er nicht zwei vollständige Schlossanordnungen am Lager haben muss, um unterschiedliche Kundenwünsche bedienen zu können. Es reicht vielmehr aus, die Basisausführung der Schlossanordnung sowie an dieser nachträglich montierbare Zusatzeinrichtungen für eine automatische Verriegelung vorzuhalten. In Abhängigkeit von den Bedürfnissen des jeweiligen Kunden wird entweder nur die Basisausführung der Schlossanordnung oder aber die mit einer Automatisierungseinrichtung ausgerüstete Anordnungsbauart verwendet.

Zudem ist der Einfachheit halber im Falle der erfindungsgemäßen Schlossanordnung die Funktion des Schaltelementes an dessen Position geknüpft. Die Position des Schaltelementes wiederum wird durch eine einfach zu steuernde Bewegung definiert, welche das Schaltelement zwischen einer Deaktivierungsstellung und einer Aktivierungsstellung ausführt. Da das Schaltelement der Schalteinrichtung für den Kraftspeicher das durch den aufgeladenen Kraftspeicher zur Ausführung einer Betätigungsbewegung beaufschlagte Riegel-Betätigungselement in der Deaktivierungsstellung gegen eine Betätigungsbewegung sperrt und in der Aktivierungsstellung für eine Betätigungsbewegung freigibt, ergibt sich eine einfach zu realisierende und gleichwohl zuverlässige Funktionsweise des Schaltelementes. Auf diese Weise bedarf es zum Auslösen einer automatischen Verriegelung lediglich einer einfach zu bewerkstelligenden Positionsänderung des Schaltelementes.

Besondere Ausführungsarten der Schlossanordnung nach Anspruch 1 ergeben sich aus den abhängigen Ansprüchen 2 bis 13.

Gemäß Anspruch 2 ist der Kraftspeicher der Antriebseinrichtung auf kürzestem Wege an das Riegel-Betätigungselement angebunden. Die Anbindung des Kraftspeichers an das Riegel-Betätigungselement kann mechanisch, aber auch auf andere Weise erfolgen.

Vorzugsweise ist das Riegel-Betätigungselement im Falle einer Variante der Erfindung nach Anspruch 3 von einer Treibstange gebildet.

Im Interesse einer konstruktiv einfachen Ausführung und einer hohen Funktionssicherheit ist in weiterer Ausgestaltung der Erfindung vorgesehen, dass der Kraftspeicher über ein Ladeelement aufgeladen wird, das seinerseits von der Entriegelungseinrichtung mit einer Ladebewegung antreibbar ist (Anspruch 4).

Bevorzugtermaßen ist das Ladeelement an der dem Kraftspeicher gegenüberliegenden Seite des Abdeckungselementes und somit auf derselben Seite des Abdeckungselementes wie das Riegel-Betätigungselement angeordnet (Anspruch 5). Aufgrund dieses Merkmales kann als Ladeelement zum Aufladen des Kraftspeichers der Antriebseinrichtung für das Riegel-Betätigungselement ein Bauteil verwendet werden, welches auch bereits an der Basisausführung der Schlossanordnung zusätzliche Funktionen übernehmen kann.

Konstruktiv besonders einfache Verhältnisse ergeben sich dann, wenn das Riegel-Betätigungselement selbst als Ladeelement vorgesehen ist und folglich eine Doppelfunktion übernimmt (Anspruch 6). Eine platzsparende Bauweise der Gesamtanordnung ist eine weitere Folge der Doppelnutzung des Ladeelementes bzw. des Riegel-Betätigungselementes.

Eine Möglichkeit zur Anbindung des Ladeelementes an den Kraftspeicher der Antriebseinrichtung für das Riegel-Betätigungselement ist in Anspruch 7 für den Fall beschrieben, dass der Kraftspeicher als spannbarer Kraftspeicher ausgebildet ist. Über ein zwischen dem Kraftspeicher und dem Ladeelement vorgesehenes Spannelement wird in diesem Fall die Ladebewegung des Ladeelementes in ein Aufladen des Kraftspeichers umgesetzt. Ist das Ladeelement an der dem Kraftspeicher gegenüberliegenden Seite des Abdeckungselementes vorgesehen, so stellt das erfindungsgemäße Spannelement die Verbindung her zwischen den an der Außenseite des Abdeckungselements angeordneten Einrichtungen zur Automatisierung der Verriegelungseinrichtung einerseits und den an der Innenseite des Abdeckungselementes vorgesehenen Funktionsteilen der anspruchsgemäßen Schlossanordnung. Vorzugsweise verbindet das Spannelement den Kraftspeicher durch das Abdeckungselement hindurch mit dem Ladeelement an der anderen Seite des Abdeckungselementes.

Ausweislich Anspruch 8 wird das Spannelement nicht nur dazu verwendet, den Kraftspeicher der Antriebseinrichtung für das Riegel-Betätigungselement aufzuladen. Zusätzlich stellt das Spannelement eine Antriebsverbindung zwischen dem sich entladenden Kraftspeicher und dem Riegel-Betätigungselement her. Auch diese Doppelfunktion des Spannelementes dient einem einfachen konstruktiven Aufbau sowie einer damit einhergehenden platzsparenden Bauweise der Gesamtanordnung.

Im Falle der Erfindungsbauart nach Anspruch 9 nimmt das an der Außenseite des Abdeckungselementes gelagerte Schaltelement auf kürzestem Wege, nämlich durch das Abdeckungselement hindurch, auf den Funktionszustand des Riegel-Betätigungselementes und somit auf den Funktionszustand der Verriegelungseinrichtung insgesamt Einfluss.

Zur Gewährleistung einer größtmöglichen Handhabungsfreundlichkeit bei der Montage der Zusatzeinrichtungen für eine automatische Verriegelung sind im Falle der Erfindung die in den Ansprüchen 10 bis 12 beschriebenen Maßnahmen vorgesehen. Das anspruchsgemäße Gehäuse dient zudem dazu, die im Innern des Gehäuses untergebrachten bzw. an dem Gehäuse gelagerten Bauteile gegen Umgebungseinflüsse, insbesondere gegen Verschmutzung und mechanische Beschädigung, zu schützen.

Gemäß Anspruch 13 weist das Abdeckungselement der Schlossanordnung einen Durchtritt für ein Koppelelement auf, durch welchen hindurch der an der dem Riegel-Betätigungselement gegenüberliegenden Seite des Abdeckungselementes anordenbarer Kraftspeicher einer Antriebseinrichtung für das Riegel-Betätigungselement an das Riegel-Betätigungselement anbindbar ist. Durch diese Maßnahme kann das Riegel-Betätigungselement ohne weiteres an einen auf der Außenseite des Abdeckungselementes zusätzlich anzubringenden Kraftspeicher angebunden werden.

Nachstehend wird die Erfindung anhand beispielhafter schematischer Darstellungen näher erläutert. Es zeigen:
- Figuren 1, 2: zwei Ansichten einer Basisausführung einer Schlossan- ordnung mit einer separat dargestellten Automatisie- rungseinheit,
- Figur 3: eine Explosionsdarstellung der Automatisierungseinheit gemäß den Figuren 1 und 2,
- Figuren 4, 5: zwei Ansichten der als Baueinheit vorliegenden Auto- matisierungseinheit gemäß den Figuren 1 bis 3,
- Figuren 6, 7: zwei Ansichten einer Schlossanordnung bestehend aus der Basisausführung gemäß den Figuren 1 und 2 sowie aus der daran montierten Automatisierungseinheit ge- mäß den Figuren 1 bis 5 bei ausgeschlossenem Riegel,
- Figuren 8, 9: die Anordnung gemäß den Figuren 6, 7 nach Entfernen des Gehäuses der Automatisierungseinheit,
- Figuren 10, 11: die Anordnung gemäß den Figuren 8, 9 nach Entfernen der Stulpschiene,
- Figur 12: die Anordnung gemäß Figur 6 nach Entfernen der Treibstange,
- Figur 13: die Anordnung gemäß Figur 12 in der Ansicht in Rich- tung des Pfeils XIII in Figur 2,
- Figur 14: die Anordnung gemäß Figur 6 nach Entfernen des Schlosskastendeckels,
- Figur 15: die Anordnung gemäß Figur 14 bei zurückgeschlosse- nem Riegel,
- Figur 16: die Anordnung gemäß Figur 12 bei zurückgeschlosse- nem Riegel und
- Figur 17: die Anordnung gemäß Figur 16 in der Ansicht in Rich- tung des Pfeils XVII in Figur 16.

Gemäß den Figuren 1 und 2 umfasst eine als Basisausführung vorliegende Schlossanordnung 1 eine Stulpschiene 2 als Abdeckungselement sowie einen damit verbundenen Schlosskasten 3. Die Stulpschiene 2 ist in üblicher Weise mit Durchbrüchen für eine Falle 4 sowie für ein Riegelelement in Form eines herkömmlichen Riegels 5 versehen. An der Rückseite der Stulpschiene 2 treten aus dem Schlosskasten 3 Treibstangen 6, 7 aus. Diese sind in Stulpschienenlängsrichtung beweglich und dienen in dem dargestellten Beispielsfall zur Betätigung von Zusatzverriegelungen, von denen in Figur 2 die untere Zusatzverriegelung mit einem weiteren Riegel 5 stark schematisch angedeutet ist.

Wie in Figur 14 dargestellt, ist im Innern des Schlosskastens 3 unter anderem ein Riegelantriebsschieber 8 untergebracht. Dieser kann mit Hilfe eines nicht im Einzelnen dargestellten Drückers längs der Stulpschiene 2 bewegt werden. Der Drücker wird mit einem Drückerdorn in einen Innenvierkant einer Drückernuss 9 eingesteckt. Die Drückernuss 9 ist über Getriebeelemente üblicher Bauart mit dem Riegelantriebsschieber 8 antriebsverbunden. Wird der Drücker ausgehend von den Verhältnissen gemäß Figur 14 niedergedrückt, so verlagert sich der Riegelantriebsschieber 8 im Innern des Schlosskastens 3 nach unten. Der Riegelantriebsschieber 8 wirkt dabei mit dem Riegel 5 zusammen und zieht diesen aus der ausgeschlossenen Stellung gemäß Figur 14 zurück in den Schlosskasten 3. Es ergibt sich dann der Funktionszustand gemäß Figur 15.

Soll ausgehend von den Verhältnissen gemäß Figur 15 der Riegel 5 wieder ausgeschlossen werden, so ist der Drücker nach oben zu schwenken. Infolge dieser Schwenkbewegung bewegt sich der Riegelantriebsschieber 8 aus der Position gemäß Figur 15 längs der Stulpschiene 2 zurück in die Position gemäß Figur 14. Dabei treibt der Riegelantriebsschieber 8 den Riegel 5 in Ausschlussrichtung an. Es ergibt sich damit erneut die Situation gemäß Figur 14. Im Einzelnen stimmt die Funktionsweise der dargestellten Anordnung weitgehend mit der Funktionsweise des in EP 1 683 936 A1 beschriebenen Schlosses überein.

Gegebenenfalls werden die Riegel 5 von Zusatzverriegelungen über die Treibstangen 6, 7 entsprechend betätigt.

Gemäß der vorstehenden Funktionsbeschreibung kann der Riegel 5 der Schlossanordnung 1 mittels einer manuellen Entriegelungseinrichtung aus einem Verriegelungszustand (Figur 14) in einen Entriegelungszustand (Figur 15) und mittels einer manuellen Verriegelungseinrichtung aus einem Entriegelungszustand in einen Verriegelungszustand überführt werden. Entsprechendes gilt für die Riegel der nicht im Detail dargestellten Zusatzverriegelungen. Diese Riegel werden über die Treibstangen 6, 7 aus- und zurückgeschlossen.

Es besteht die Möglichkeit, die Verriegelungseinrichtung für den Riegel 5 durch Umrüsten der Schlossanordnung 1 zu automatisieren. Zu diesem Zweck ist eine Automatisierungseinheit 10 vorgesehen. Diese ist als Baueinheit handhabbar und kann an Bohrungen 11, 12 der Stulpschiene 2 mit dieser verschraubt werden.

Wie insbesondere aus den Figuren 3 bis 5 hervorgeht, umfasst die Automatisierungseinheit 10 ein Gehäuse 13, einen als Schraubenfeder ausgebildeten Kraftspeicher 14, ein winkelartiges Spannelement 15 sowie eine Schalteinrichtung 16. Die Schalteinrichtung 16 besteht im Wesentlichen aus einem Schaltelement 17, einem Steuerelement 18 sowie einer Zentrierfeder 19.

Im montierten Zustand ist das Spannelement 15 mit einem Schenkel 20 in die Schraubenfeder 14 eingesteckt und gemeinsam mit dieser im Innern einer Gehäusekammer 21 des Gehäuses 13 untergebracht (Figur 5). Dabei stützt sich die Schraubenfeder 14 mit ihrem unteren Ende am Boden der Gehäusekammer 21 ab. Das Spannelement 15 ist im Innern der Gehäusekammer 21 in vertikaler Richtung beweglich. Ein Kupplungsvorsprung 22 des Spannelementes 15 steht nach außen über das Gehäuse 13 vor.

Das Schaltelement 17 der Schalteinrichtung 16 ist nach Art eines zweiarmigen Schwenkhebels ausgeführt. An einem Hohlzapfen 23 ist das Schaltelement 17 in einem Lagerauge 24 des Gehäuses 13 drehbar gelagert. Die Zentrierfeder 19 sitzt mit einem gewundenen Teil auf dem Hohlzapfen 23 des Schaltelementes 17 auf. Freie Enden der Zentrierfeder 19 bilden Federschenkel 25, 26 aus, die voneinander beabstandet sind und zwischen sich einen Rückstellvorsprung 27 aufnehmen, der an dem Schaltelement 17 mit radialem Abstand von dem Hohlzapfen 23 zu dem Gehäuse 13 hin vorsteht. Die Länge der Federschenkel 25, 26 ist derart bemessen, dass sie nach oben hin über den Rückstellvorsprung 27 des Schaltelementes 17 vorstehen. In diesem Bereich liegen die Federschenkel 25, 26 beidseits eines Federwiderlagers 28 des Gehäuses 13. Im entspannten Zustand richtet die Zentrierfeder das Schaltelement 17 derart aus, dass dessen Längsmittelebene mit der Längsmittelebene des Gehäuses 13 zusammenfällt. Wird das Schaltelement 17 durch Schwenken um den Hohlzapfen 23 aus der zentrierten Stellung ausgelenkt, so nimmt es den in Schwenkrichtung gelegenen Federschenkel 25 oder 26 der Zentrierfeder 19 mit. Da der andere Federschenkel an dem Federwiderlager 28 des Gehäuses 13 abgestützt ist, spreizen sich die Federschenkel 25, 26 und die Zentrierfeder 19 übt auf das ausgelenkte Schaltelement 17 eine Rückstellkraft aus.

Ein Führungsvorsprung 29 liegt dem Rückstellvorsprung 27 an dem Hohlzapfen 23 des Schaltelementes 17 gegenüber. Im montierten Zustand greift der Führungsvorsprung 29 des Schaltelementes 17 in eine Führungsöffnung 30 an dem Gehäuse 13 der Automatisierungseinheit 10 ein. Die Führungsöffnung 30 an dem Gehäuse 13 besitzt gegenüber dem Führungsvorsprung 29 an dem Schaltelement 17 in Schwenkrichtung des Schaltelementes 17 ein Übermaß.

An dem in das Lagerauge 24 des Gehäuses 13 eingesteckten Hohlzapfen 23 ist das Schaltelement 17 mittels einer Befestigungsschraube 31 mit dem Steuerelement 18 verschraubt. Das Steuerelement 18 ist als einarmiger Hebel ausgebildet und steht mit einem Steuerende 32 seitlich über das Gehäuse 13 der Automatisierungseinheit 10 vor.

An der von dem Gehäuse 13 weg weisenden Seite ist das Schaltelement 17 mit einem Blockiervorsprung 33 versehen. Dieser kragt mit radialem Abstand von dem Hohlzapfen 23 bzw. der von diesem definierten Drehachse des Schaltelementes 17 vor.

Soll die Funktionalität der Schlossanordnung 1 um eine automatische Verriegelung ergänzt werden, so wird die Automatisierungseinheit 10 bei Verriegelungszustand, d.h. bei ausgeschlossener Position des Riegels 5, an der Stulpschiene 2 montiert. Die Montage kann bei eingebauter Schlossanordnung 1 aber auch vor deren Einbau erfolgen. In jedem Fall wird die Automatisierungseinheit 10 derart an der Stulpschiene 2 angesetzt, dass der von dem Gehäuse 13 der Automatisierungseinheit 10 stulpschienenseitig vorstehende Kupplungsvorsprung 22 des als Koppelelement dienenden Spannelementes 15 durch einen als Längsschlitz 34 an der Stulpschiene 2 ausgesparten Durchtritt hindurch in eine Kupplungsaufnahme 35 an der Treibstange 6 eingreift (Figuren 1, 2). Außerdem ist darauf zu achten, dass der an dem Gehäuse 13 der Automatisierungseinheit 10 gleichfalls stulpschienenseitig vorstehende Blockiervorsprung 33 des Schaltelementes 17 eine in der Stulpschiene 2 ausgesparte fensterartige Öffnung 36 durchsetzt. An der Rückseite der Stulpschiene 2 ist die Treibstange 6 auf Höhe der fensterartigen Öffnung 36 mit einer Abkröpfung 37 versehen. Im Bereich der Abkröpfung 37 ist die Treibstange 6 mit einem Arretiervorsprung 38 vernietet (u.a. Figur 6). Die fensterartige Öffnung 36 der Stulpschiene 2 besitzt in Schwenkrichtung des Schaltelements 17 ein Übermaß gegenüber dem Schaltelement 17 bzw. dem Blockiervorsprung 33. Durch die fensterartige Öffnung 36 hindurch wird der Blockiervorsprung 33 derart eingeführt, dass er seitlich neben dem Arretiervorsprung 38 der Treibstange 6 zu liegen kommen und gleichzeitig mit dem Arretiervorsprung 38 der Treibstange 6 in Treibstangenlängsrichtung geringfügig überlappt (Figuren 6 bis 13). Dabei ist der Blockiervorsprung 33 und mit diesem das Schaltelement 17 seitlich aus der zentrierten Lage gegen die Wirkung der Zentrierfeder 19 ausgelenkt.

Aufgrund der Auslenkung des Schaltelementes 17 liegt der Blockiervorsprung 33 unter Vorspannung seitlich an dem Arretiervorsprung 38 der Treibstange 6 an. Dies ist zumindest dann der Fall, wenn die Automatisierungseinheit 10 gegenüber der Stulpschiene 2 derart ausgerichtet ist, dass Befestigungsbohrungen 39, 40 an dem Gehäuse 13 der Automatisierungseinheit 10 mit den Bohrungen 11, 12 an der Stulpschiene 2 fluchten. Bei einer derartigen gegenseitigen Ausrichtung von Gehäuse 13 und Stulpschiene 2 wird die Automatisierungseinheit 10 mit der Stulpschiene 2 verschraubt. Es ergibt sich damit eine Schlossanordnung 1', die neben der eingangs beschriebenen Basisanordnung die Automatisierungseinheit 10 umfasst.

In den Figuren 6 bis 13 ist die Schlossanordnung 1' bei Verriegelungszustand, d.h. bei ausgeschlossener Position des Riegels 5, gezeigt.

Wird ausgehend von diesem Funktionszustand der Schlossanordnung 1' der in die Drückernuss 9 eingesteckte Drücker niedergedrückt, so wird zum einen der Riegel 5 aus der Verriegelungsstellung in die Entriegelungsstellung zurückgeschlossen. Wie vorstehend zu den Figuren 14, und 15 beschrieben, wird diese Riegelbewegung mittels des Riegelantriebsschiebers 8 bewirkt, der sich im Innern des Schlosskastens 3 nach unten bewegt. An den Riegelantriebsschieber 8 sind auch die Treibstangen 6, 7 angebunden. Eine Formschlussverbindung 41 zwischen dem Riegelantriebsschieber 8 und der Treibstange 6 ist in den Figuren 14, 15 zu erkennen. In entsprechender Weise ist die Treibstange 7 an dem oberen Ende des Riegelantriebsschiebers 8 in diesen eingehängt.

Infolge der Anbindung an den Riegelantriebsschieber 8 verlagert sich die Treibstange 6 beim Niederdrücken des Drückers aus der Position gemäß Figur 14 nach unten. Diese Bewegung führt die Treibstange 6 relativ zu der dabei ortsfesten Stulpschiene 2 aus. Infolgedessen bewegt sich der Arretiervorsprung 38 der Treibstange 6 an dem stulpschienenseitigen Blockiervorsprung 33 entlang. Dabei liegt der Blockiervorsprung 33 und mit diesem das gesamte Schaltelement 17 nach wie vor unter Vorspannung seitlich an dem Arretiervorsprung 38 der Treibstange 6 an.

Aufgrund dieser Vorspannung schwenkt das Schaltelement 17 in seine zentrierte Stellung, sobald der Arretiervorsprung 38 an der Treibstange 6 bei seiner Abwärtsbewegung den Blockiervorsprung 33 des Schaltelementes 17 passiert hat. Bei zentrierter Stellung des Schaltelementes 17 übergreift das Schaltelement 17 mit dem Blockiervorsprung 33 den Arretiervorsprung 38 an der Treibstange 6 (Figur 17).

Bei ihrer Abwärtsbewegung nimmt die Treibstange 6 das Spannelement 15 mit, welches an seinem Kupplungsvorsprung 22 in die Kupplungsaufnahme 35 an der Treibstange 6 eingreift. Das Spannelement 15 komprimiert bei seiner Abwärtsbewegung die an der ihm gegenüberliegenden Seite an dem Boden der Gehäusekammer 21 abgestützte Schraubenfeder 14. Dadurch wird der von der Schraubenfeder 14 gebildete Kraftspeicher aufgeladen. Die Treibstange 6 fungiert folglich als Ladeelement.

Aufgrund der von der komprimierten Schraubenfeder 14 ausgeübten Rückstellkraft ist das Spannelement 15 bestrebt, die Treibstange 6 in ihre Ausgangslage, d.h. nach oben, zu verschieben. Eine derartige Aufwärtsbewegung der Treibstange 6 wird aber durch das Schaltelement 17 bzw. dessen Blockiervorsprung 33 verhindert. Bei dem Funktionszustand gemäß Figur 17 ist die Treibstange 6 über den Arretiervorsprung 38 an der Unterseite des Blockiervorsprungs 33 des Schaltelements 17 unter Vorspannung abgestützt. Das Schaltelement 17 befindet sich in der Deaktivierungsstellung.

Das mit dem Schaltelement 17 verschraubte Steuerelement 18 steht mit seinem Steuerende 32 seitlich über die Automatisierungseinheit 10 vor. Der seitliche Überstand ist derart bemessen, dass das Steuerende 32 bei montierter Schlossanordnung 1' auch gegenüber einem mit der Schlossanordnung 1' versehenen und in Figur 7 angedeuteten Flügel 42 einer Tür 43 quer zur Türhauptebene vorragt.

Ist die Schlossanordnung 1' an dem Flügel 42 montiert und befindet sie sich an dem geöffneten Flügel 42 in dem Funktionszustand gemäß Figur 17, so läuft beim Schließen des Flügels 42 das in Schließrichtung des Flügels 42 voreilende Steuerende 32 des Schaltelementes 17 auf einen Anschlag an einem nicht gezeigten festen Rahmen der Tür 43 auf. Bei fortgesetzter Schließbewegung des Flügels 42 wird das Steuerelement 18 und mit diesem das Schaltelement 17 ausgehend von der Schwenkstellung gemäß Figur 17 gegen die Wirkung der Zentrierfeder 19 in Figur 17 im Gegenuhrzeigersinn geschwenkt. Infolgedessen kommt der Blockiervorsprung 33 an der in Figur 17 rechten Seite des Arretiervorsprungs 38 der Treibstange 6 zu liegen. Das Schaltelement 17 befindet sich nun in seiner Aktivierungsstellung.

Der von der Schraubenfeder 14 gebildete Kraftspeicher wird dadurch aktiviert und kann sich entladen. Mit dem Entladen des Kraftspeichers verbunden ist eine Aufwärtsbewegung des Spannelementes 15, welches die Treibstange 6 mitnimmt. Die Treibstange 6 ist nun Teil einer automatischen Verriegelungseinrichtung und treibt als Riegel-Betätigungselement den Riegel 5 über den Riegelantriebsschieber 8 in Ausschlussrichtung an. Mit Beendigung der Aufwärtsbewegung der Treibstange 6 ist der Riegel 5 in seine Verriegelungsposition ausgeschlossen, in welcher er in ein nicht gezeigtes Schließblech an dem festen Rahmen der Tür 43 eingreift. An dem Schaltelement 17 der Schalteinrichtung 16 wird der Blockiervorsprung 33 bei der Aufwärtsbewegung der Treibstange 6 von deren Arretiervorsprung 38 teilweise passiert. Hat der Riegel 5 seine Verriegelungsposition erreicht, so ist das Schaltelement 17 verglichen mit den Verhältnissen gemäß Figur 17 im Gegenuhrzeigersinn ausgelenkt und der Blockiervorsprung 33 liegt unter Vorspannung an der in Figur 17 rechten Seite des Arretiervorsprungs 38 an.

Wird der Drücker erneut niedergedrückt, so bewegt sich der Arretiervorsprung 38 gemeinsam mit der Treibstange 6 nach unten, bis er den Blockiervorsprung 33 an dem Schaltelement 17 passiert hat. Wird nun zusätzlich der Flügel 42 der Tür 43 von dem festen Rahmen weg in Öffnungsrichtung geschwenkt und dadurch das Steuerende 32 des Steuerelementes 18 von dem festen Rahmen entlastet, so kann das Steuerelement 18 unter der Wirkung der von der Zentrierfeder 19 ausgeübten Rückstellkraft mit dem Schaltelement 17 und dessen Blockiervorsprung 33 in die Stellung gemäß Figur 17 zurückschwenken. Gleichzeitig wird durch die Abwärtsbewegung der Treibstange 6 über das Spannelement 15 die Schraubenfeder 14 gespannt, d.h. der Kraftspeicher geladen.

Alles in allem ergibt sich wieder der Funktionszustand gemäß Figur 17. Die Automatisierungseinheit 10 ist bereit, beim nächsten Schließen des Flügels 42 den Riegel 5 über die Treibstange 6 und den Riegelantriebsschieber 8 automatisch auszuschließen. Zusatzverriegelungen werden gegebenenfalls mitbetätigt.

## Patentansprüche

1. Schlossanordnung einer Tür (43), eines Fensters oder dergleichen, mit einem Riegelelement (5) sowie mit einer Entriegelungseinrichtung und einer Verriegelungseinrichtung für das Riegelelement (5),
• wobei das Riegelelement (5) mittels der Entriegelungseinrichtung aus einem Verriegelungszustand in einen Entriegelungszustand und mittels der Verriegelungseinrichtung aus einem Entriegelungszustand in einen Verriegelungszustand überführbar ist,
• wobei die Verriegelungseinrichtung ein Riegel-Betätigungselement (6) sowie eine Antriebseinrichtung hierfür aufweist,
• wobei das Riegel-Betätigungselement (6) an derjenigen Seite eines Abdeckungselementes (2) der Schlossanordnung vorgesehen ist, welches bei Einbaulage der Schlossanordnung der betreffenden Tür (43), dem betreffenden Fenster oder dergleichen zugewandt ist,
• wobei die Antriebseinrichtung für das Riegel-Betätigungselement (6) einen Kraftspeicher (14) aufweist, der aufgrund einer Betätigung der Entriegelungseinrichtung aufladbar und der im aufgeladenen Zustand mittels einer Schalteinrichtung (16) aktivierbar ist,
• wobei sich der aktivierte Kraftspeicher (14) entlädt und aufgrund dessen das Riegel-Betätigungselement (6) mit einer Betätigungsbewegung antreibt, aufgrund derer die Verriegelungseinrichtung das Riegelelement (5) aus einem Entriegelungszustand in einen Verriegelungszustand überführt,
• wobei ein Schaltelement (17) der Schalteinrichtung (16) das durch den aufgeladenen Kraftspeicher (14) zur Ausführung einer Betätigungsbewegung beaufschlagte Riegel-Betätigungselement (6) in einer Deaktivierungsstellung gegen eine Betätigungsbewegung sperrt und in einer Aktivierungsstellung für eine Betätigungsbewegung freigibt und,
• wobei der Kraftspeicher (14) der Antriebseinrichtung für das Riegel-Betätigungselement (6) an der dem Riegel-Betätigungselement (6) gegenüberliegenden Seite des Abdeckungselementes (2) angeordnet ist,
**dadurch gekennzeichnet, dass**
das Schaltelement (17) der Schalteinrichtung (16) an der dem Riegel-Betätigungselement (6) gegenüberliegenden Seite des Abdeckungselementes (2) beweglich gelagert ist.

2. Schlossanordnung nach Anspruch 1, **dadurch gekennzeichnet, dass** der Kraftspeicher (14) das Riegel-Betätigungselement (6) durch das Abdeckungselement (2) hindurch mit einer Betätigungsbewegung antreibt.

3. Schlossanordnung nach einem der vorhergehenden Ansprüche, **dadurch gekennzeichnet, dass** das Riegel-Betätigungselement (6) von einer Treibstange gebildet ist.

4. Schlossanordnung nach einem der vorhergehenden Ansprüche, **dadurch gekennzeichnet, dass** der Kraftspeicher (14) aufgrund einer Betätigung der Entriegelungseinrichtung aufladbar ist, indem ein Ladeelement mittels der Entriegelungseinrichtung mit einer Ladebewegung antreibbar ist, aufgrund derer sich der Kraftspeicher (14) auflädt.

5. Schlossanordnung nach einem der vorhergehenden Ansprüche, **dadurch gekennzeichnet, dass** das Ladeelement an der dem Kraftspeicher (14) gegenüberliegenden Seite des Abdeckungselementes (2) angeordnet ist.

6. Schlossanordnung nach einem der vorhergehenden Ansprüche, **dadurch gekennzeichnet**, das das Riegel-Betätigungselement (6) als Ladeelement vorgesehen ist.

7. Schlossanordnung nach einem der vorhergehenden Ansprüche, **dadurch gekennzeichnet, dass** der Kraftspeicher (14) als spannbarer Kraftspeicher ausgebildet ist und ein Spannelement (15) aufweist, welches zum Aufladen des Kraftspeichers (14) von dem eine Ladebewegung ausführenden Ladeelement mit einer Spannbewegung antreibbar ist.

8. Schlossanordnung nach einem der vorhergehenden Ansprüche, **dadurch gekennzeichnet, dass** der sich entladende Kraftspeicher (14) das Riegel-Betätigungselement (6) über das Spannelement (15) mit einer Betätigungsbewegung antreibt.

9. Schlossanordnung nach einem der vorhergehenden Ansprüche, **dadurch gekennzeichnet, dass** das Schaltelement (17) der Schalteinrichtung (16) für den Kraftspeicher (14) das Riegel-Betätigungselement (6) durch das Abdeckungselement (2) hindurch gegen eine Betätigungsbewegung sperrt oder für eine Betätigungsbewegung freigibt.

10. Schlossanordnung nach einem der vorhergehenden Ansprüche, **dadurch gekennzeichnet, dass** der Kraftspeicher (14) in einem Gehäuse (13) angeordnet ist, welches an der dem Riegel-Betätigungselement (6) gegenüberliegenden Seite des Abdeckungselementes (2) auf diesem aufsitzt.

11. Schlossanordnung nach einem der vorhergehenden Ansprüche, **dadurch gekennzeichnet, dass** die Schlossanordnung derart ausgebildet ist, dass zumindest der Kraftspeicher (14) und das Schaltelement (17) der Schalteinrichtung (16) für den Kraftspeicher (14) nachträglich montierbar sind.

12. Schlossanordnung nach einem der vorhergehenden Ansprüche, **dadurch gekennzeichnet, dass** der Kraftspeicher (14) und/oder das Spannelement (15) des Kraftspeichers (14) und/oder das Schaltelement (17) der Schalteinrichtung (16) für den Kraftspeicher (14) eine Baueinheit mit einem Gehäuse (13) bildet, welches an der dem Riegel-Betätigungselement (6) gegenüberliegenden Seite des Abdeckungselementes (2) auf diesem aufsitzt.

13. Schlossanordnung nach einem der vorhergehenden Ansprüche, **dadurch gekennzeichnet, dass** das Abdeckungselement (2) der Schlossanordnung einen Durchtritt (34) für ein Koppelelement (15) aufweist, durch welchen hindurch der an der dem Riegel-Betätigungselement (6) gegenüberliegenden Seite des Abdeckungselementes (2) anordenbarer Kraftspeicher (14) einer Antriebseinrichtung für das Riegel-Betätigungselement (6) an das Riegel-Betätigungselement (6) anbindbar ist.

14. Tür, Fenster oder dergleichen mit einer Schlossanordnung nach einem der vorhergehenden Ansprüche.

## Claims

1. A lock assembly of a door (43), window or the like, having a locking bolt element (5) and having an unlocking device and a locking device for the locking bolt element (5),
• the locking bolt element (5) being transferrable by means of the unlocking device from a locking state into an unlocking state and being transferrable by means of the locking device from an unlocking state into a locking state,
• the locking device having a locking bolt actuating element (6) and a driving device for the same,
• the locking bolt actuating element (6) being provided on that side of a cover element (2) of the lock assembly which, in the installed position of the lock assembly, faces the respective door (43), window or the like,
• the driving device for the locking bolt actuating element (6) having an energy storing means (14) which can be charged as a result of actuation of the unlocking device and which, in the charged state, can be activated by means of a switch device (16),
• the activated energy storing (14) means discharging and, as a result, driving the locking bolt actuating element (6) with an actuating movement, as a result of which the locking device transfers the locking bolt element (5) from an unlocking state into a locking state,
• the locking bolt actuating element (6), which is acted upon by the charged energy storing means (14) to execute an actuating movement, being blocked by a switch element (17) of the switch device (16) to prevent an actuating movement, when the switch element (17) is in a deactivation position, and being released by the switch element (17) of the switch device (16) for an actuating movement, when the switch element (17) is in an activation position, and
• the energy storing means (14) of the driving device for the locking bolt actuating element (6) being disposed on the opposite side of the cover element (2) from the locking bolt actuating element (6),
**characterised in that**
the switch element (17) of the switch device (16) is movably supported on the opposite side of the cover element (2) from the locking bolt actuating element (6).

2. A lock assembly according to claim 1, **characterised in that** the energy storing means (14) drives the locking bolt actuating element (6) with an actuating movement through the cover element (2).

3. A lock assembly according to either of the preceding claims, **characterised in that** the locking bolt actuating element (6) is formed by an espagnolette rod (6).

4. A lock assembly according to any one of the preceding claims, **characterised in that** the energy storing means (14) can be charged as a result of actuation of the unlocking device by virtue of a charging element being drivable by means of the unlocking device with a charging movement, as a result of which the energy storing means (14) charges.

5. A lock assembly according to any one of the preceding claims, **characterised in that** the charging element is disposed on the opposite side of the cover element (2) from the energy storing means (14).

6. A lock assembly according to any one of the preceding claims, **characterised in that** the locking bolt actuating element (6) is provided as charging element.

7. A lock assembly according to any one of the preceding claims, **characterised in that** the energy storing means (14) is constructed in the form of a tensionable energy storing means and has a tensioning element (15) which for charging the energy storing means (14) is drivable with a tensioning movement by the charging element executing a charging movement.

8. A lock assembly according to any one of the preceding claims, **characterised in that** the discharging energy storing means (14) drives the locking bolt actuating element (6) with an actuating movement via the tensioning element (15).

9. A lock assembly according to any one of the preceding claims, **characterised in that** the switch element (17) of the switch device (16) for the energy storing means (14) blocks the locking bolt actuating element (6) to prevent an actuating movement or releases it for an actuating movement through the cover element (2).

10. A lock assembly according to any one of the preceding claims, **characterised in that** the energy storing means (14) is disposed in a housing (13) which is seated on the cover element (2) on the opposite side of the cover element (2) from the locking bolt actuating element (6).

11. A lock assembly according to any one of the preceding claims, **characterised in that** the lock assembly is constructed in such a manner that at least the energy storing means (14) and the switch element (17) of the switch device (16) for the energy storing means (14) can be mounted subsequently.

12. A lock assembly according to any one of the preceding claims, **characterised in that** the energy storing means (14) and/or the tensioning element (15) of the energy storing means (14) and/or the switch element (17) of the switch device (16) for the energy storing means (14) form(s) a structural unit with a housing (13) which is seated on the cover element (2) on the opposite side of the cover element (2) from the locking bolt actuating element (6).

13. A lock assembly according to any one of the preceding claims, **characterised in that** the cover element (2) of the lock assembly has a passage (34) for a coupling element (15), through which passage (34) the energy storing means (14) of a driving device for the locking bolt actuating element (6), which energy storing means (14) can be arranged on the opposite side of the cover element (2) from the locking bolt actuating element (6), can be linked to the locking bolt actuating element (6).

14. A door, window or the like having a lock assembly according to any one of the preceding claims.

## Revendications

1. Agencement de serrure équipant une porte (43), une fenêtre ou une structure similaire, comprenant un pêne (5), ainsi qu'un dispositif de déverrouillage et un dispositif de verrouillage assignés audit pêne (5),
• ledit pêne (5) pouvant être transposé d'un état verrouillé à un état déverrouillé, au moyen dudit dispositif de déverrouillage, et d'un état déverrouillé à un état verrouillé, au moyen dudit dispositif de verrouillage,
• ledit dispositif de verrouillage comportant un élément (6) d'actionnement du pêne, ainsi qu'un système d'entraînement dédié audit élément,
• ledit élément (6) d'actionnement du pêne étant prévu du côté d'un élément de recouvrement (2) dudit agencement de serrure qui, en position encastrée dudit agencement de serrure, est tourné vers la porte (43) concernée, la fenêtre ou la structure similaire concernée,
• le système d'entraînement, affecté à l'élément (6) d'actionnement du pêne, étant muni d'un accumulateur de forces (14) qui peut être chargé suite à un actionnement du dispositif de déverrouillage et peut être activé, à l'état chargé, au moyen d'un dispositif de sélection (16),
• sachant que l'accumulateur de forces (14), activé, se décharge et entraîne ainsi l'élément (6) d'actionnement du pêne par un mouvement de manoeuvre sous l'effet duquel le dispositif de verrouillage transpose le pêne (5) d'un état déverrouillé à un état verrouillé,
• sachant qu'un élément sélecteur (17) dudit dispositif de sélection (16) interdit, dans une position de désactivation, un mouvement de manoeuvre dudit élément (6) d'actionnement du pêne que l'accumulateur de forces (14), chargé, sollicite en vue de l'exécution d'un mouvement de manoeuvre, et autorise un mouvement de manoeuvre dudit élément dans une position d'activation, et
• sachant que ledit accumulateur de forces (14) dudit système d'entraînement, dédié audit élément (6) d'actionnement du pêne, est situé du côté de l'élément de recouvrement (2) qui est tourné à l'opposé dudit élément (6) d'actionnement du pêne,
**caractérisé par le fait que**
l'élément sélecteur (17) du dispositif de sélection (16) est monté, de façon mobile, du côté de l'élément de recouvrement (2) qui est tourné à l'opposé de l'élément (6) d'actionnement du pêne.

2. Agencement de serrure selon la revendication 1, **caractérisé par le fait que** l'accumulateur de forces (14) entraîne l'élément (6) d'actionnement du pêne à travers l'élément de recouvrement (2), par un mouvement de manoeuvre.

3. Agencement de serrure selon l'une des revendications précédentes, **caractérisé par le fait que** l'élément (6) d'actionnement du pêne se présente comme une barrette d'entraînement.

4. Agencement de serrure selon l'une des revendications précédentes, **caractérisé par le fait que** l'accumulateur de forces (14) peut être chargé suite à un actionnement du dispositif de déverrouillage, du fait qu'un élément chargeur peut être entraîné, par ledit dispositif de déverrouillage, en un mouvement de chargement ayant pour effet de charger ledit accumulateur de forces (14).

5. Agencement de serrure selon l'une des revendications précédentes, **caractérisé par le fait que** l'élément chargeur est disposé du côté de l'élément de recouvrement (2) qui est tourné à l'opposé de l'accumulateur de forces (14).

6. Agencement de serrure selon l'une des revendications précédentes, **caractérisé par le fait que** l'élément (6) d'actionnement du pêne est prévu en tant qu'élément chargeur.

7. Agencement de serrure selon l'une des revendications précédentes, **caractérisé par le fait que** l'accumulateur de forces (14) est conçu comme un accumulateur de forces apte à être tendu, et offre un élément tendeur (15) pouvant être entraîné en un mouvement de tension, en vue de charger ledit accumulateur de forces (14), par l'élément chargeur accomplissant un mouvement de chargement.

8. Agencement de serrure selon l'une des revendications précédentes, **caractérisé par le fait que** l'accumulateur de forces (14), se déchargeant, entraîne l'élément (6) d'actionnement du pêne par un mouvement de manoeuvre, par l'intermédiaire de l'élément tendeur (15).

9. Agencement de serrure selon l'une des revendications précédentes, **caractérisé par le fait que** l'élément sélecteur (17) du dispositif de sélection (16) affecté à l'accumulateur de forces (14) interdit un mouvement de manoeuvre, ou autorise un mouvement de manoeuvre de l'élément (6) d'actionnement du pêne à travers l'élément de recouvrement (2).

10. Agencement de serrure selon l'une des revendications précédentes, **caractérisé par le fait que** l'accumulateur de forces (14) est logé dans un boîtier (13) en applique, contre l'élément de recouvrement (2), du côté de ce dernier qui est tourné à l'opposé de l'élément (6) d'actionnement du pêne.

11. Agencement de serrure selon l'une des revendications précédentes, **caractérisé par le fait que** ledit agencement de serrure est réalisé de façon telle qu'au moins l'accumulateur de forces (14), et l'élément sélecteur (17) du dispositif de sélection (16) affecté audit accumulateur de forces (14), puissent être montés à un stade ultérieur.

12. Agencement de serrure selon l'une des revendications précédentes, **caractérisé par le fait que** l'accumulateur de forces (14), et/ou l'élément tendeur (15) dudit accumulateur de forces (14), et/ou l'élément sélecteur (17) du dispositif de sélection (16) affecté audit accumulateur de forces (14), forme(nt) un ensemble structurel unitaire avec un boîtier (13) en applique, contre l'élément de recouvrement (2), du côté de ce dernier qui est tourné à l'opposé de l'élément (6) d'actionnement du pêne.

13. Agencement de serrure selon l'une des revendications précédentes, **caractérisé par le fait que** l'élément de recouvrement (2) dudit agencement de serrure offre un passage (34) dévolu à un élément d'accouplement (15), et à travers lequel l'accumulateur de forces (14) d'un système d'entraînement affecté à l'élément (6) d'actionnement du pêne, pouvant être placé du côté dudit élément de recouvrement (2) qui est tourné à l'opposé dudit élément (6) d'actionnement du pêne, peut être relié audit élément (6) d'actionnement du pêne.

14. Porte, fenêtre ou structure similaire, équipée d'un agencement de serrure conforme à l'une des revendications précédentes.
